# EUROPÄISCHE PATENTSCHRIFT

(11) **EP 4 303 373 B1**
(45) Veröffentlichungstag und Bekanntmachung des Hinweises auf die Patenterteilung: **01.04.2026**
(21) Anmeldenummer: 23183324.5
(22) Anmeldetag: 04.07.2023
(51) Int. Cl.: E03C 1/28, E03F 5/04, E03C 1/29

(54) **GERUCHSVERSCHLUSS FÜR EINEN BODENEINLAUF**
ODOUR SEAL FOR A FLOOR INLET
SIPHON POUR BOUCHE D'ÉGOUT

(30) Priorität: 06.07.2022 DE 102022116861
(43) Veröffentlichungstag der Anmeldung: 10.01.2024
(73) Patentinhaber: Wiedemann GmbH, 25813 Husum (DE)
(72) Erfinder: Dietmann, Mike, 24997 Wanderup (DE)
(74) Vertreter: Hauck Patent- und Rechtsanwälte PartmbB

(56) Entgegenhaltungen:
- EP-A1- 2 824 248
- EP-A2- 1 627 968
- EP-A2- 3 805 473
- FR-A1- 3 026 420
- GB-A- 2 402 946

## Beschreibung

Die vorliegende Erfindung betrifft einen Geruchsverschluss für einen Bodeneinlauf, bei dem in einem Überlaufbehälter eine Wasservorlage gebildet wird.

Aus DE 102017 129 108 A1 ist ein System aus einem Geruchsverschluss und einem Aufnahmekörper bekannt geworden. Der Geruchsverschluss ist in einem Einbauzustand in den Aufnahmekörper eingesetzt. Der Geruchsverschluss umfasst ferner einen Überlaufbehälter, der in einem Einbauzustand am oberen Ende einen Behälterrand aufweist, wobei der Geruchsverschluss ein in den Überlaufbehälter einsetzbares Einlasselement umfasst, das an einem im Einbauzustand oberen Ende einen Einlassrand aufweist. Der Einlassrand befindet sich in einem in den Überlaufbehälter eingesetzten Zustand des Einlasselementes oberhalb des Behälterrands des Überlaufbehälters.

Aus DE 20 2018 104 912 U1 ist ein Geruchsverschluss zum Einsetzen in eine Aufnahmeöffnung eines Aufnahmekörpers bekannt geworden. Der Aufnahmekörper weist einen Überlaufbehälter mit einer Überlauföffnung und einem in den Überlaufbehälter aufgenommen, die Überlauföffnung verdeckenden Siphoneinsatz auf. Der Überlaufbehälter besitzt einen Haltegriff, der dazu ausgebildet ist, den Überlaufbehälter an einem die Aufnahmeöffnung begrenzenden Einlassrand des Aufnahmekörpers zu halten.

Aus DE 10 239 787 A1 ist ein Sinkkasten mit einem Geruchsverschluss bekannt geworden, der einen in an dem Boden eines Einbaugehäuses angesetzten und über eine Reinigungsöffnung zugänglichen Ablaufstutzen besitzt. Ferner ist ein U-förmiges Rohrelement vorgesehen, das eine Wasservorlage bildet und in den Ablaufstutzen vorsteht.

Aus DE 103 49 347 A1 ist ein Sinkkasten mit einem Einbaugehäuse bekannt, das mit einem Ablaufstutzen versehen ist und einen Geruchsverschluss aufweist, der ein Bodenelement mit einer Ablauföffnung und ein an der Ablauföffnung angrenzendes U-förmiges Rohrelement aufweist. Der Geruchsverschluss ist herausnehmbar in das Einbaugehäuse eingesetzt.

Bei jeder Ausgestaltung eines Geruchsverschlusses ist ein immer wieder zu berücksichtigender Aspekt, ein hohes Schluckvermögen für den Geruchsverschluss bereits zu stellen. Hohes Schluckvermögen und gleichzeitig eine Ausgestaltung der Wasservorlage dahingehend, dass im Laufe der Zeit sich keine unhygienischen Ablagerungen ansammeln.

Aus EP 1 627 968 A2 ist ein Sperrwassersiphon zum Einbau in einen Bodenablauf bekannt geworden. Der Siphon umfasst einen oberen und einen unteren Teil, die als eine Einheit abnehmbar sind, wobei der obere Teil einen Abwassereinlass aufweist, der in ein Tauchrohr führt, das in den unteren Teil hineinragt, der eine Schüssel bildet. Schüssel und Tauchrohr definieren den Siphon. Oberer und unterer Teil werden ineinandergesteckt oder miteinander verklebt.

GB 2 402 946 A beschreibt einen Abwassersiphon mit einem Siphonkörper mit einer Einlassöffnung an seinem oberen Ende und einer seitlichen Auslassöffnung. Eine Schüssel ist abnehmbar montiert, wobei ein Tauchrohr mit der Schüssel verbunden ist und in diese hineinragt. Schüssel und Tauchrohr definieren einen Wasserfliesweg von der Einlassöffnung nach unten durch das Tauchrohr nach oben durch die Schüssel und über den Rand zur Auslassöffnung.

EP 2 824 248 A1 beschreibt einen Geruchsverschluss zum Anschluss an ein Abflussgehäuse, das zur festen Montage im Boden geeignet ist. Der Geruchsverschluss umfasst eine Überlaufschale mit einem Boden, einer Seitenwand und einem Überlaufrand, der an der Seitenwand definiert ist. Ferner sind Verbindungsmittel vorgesehen, die einen Anschluss an einen Aufnahmeabschnitt des Abflussgehäuses erlauben.

Aus FR 3 026 420 A1 ist ein Duschablauf bekannt, bei dem eine wannenförmige Aufnahmerinne in einen Geruchsverschluss mündet, wobei der Geruchsverschluss ein zentral angeordnetes Eintauchrohr und einen Überlauftopf aufweist. Der Überlauftopf ist an seinem Grund an einem Einbautopf befestigt.

EP 3 805 473 A2 beschreibt einen Geruchsverschluss zur Anordnung in einem Ablauftopf, der ein Oberteil aufweist, das ein Eintauchrohr besitzt. Ein Unterteil ist als ein nach oben offener Behälter ausgebildet, wobei im montierten Zustand das Tauchrohr in den Behälter hineinragt. Durch Rastelemente und eine Rastaufnahme sind Oberteil und Unterteil lösbar form- und/oder kraftschlüssig miteinander verbunden.

Der Erfindung liegt die Aufgabe zugrunde, einen Geruchsverschluss für einen Bodeneinlauf bereitzustellen, der bei einem großen Schluckvermögen hygienisch sauber gehalten werden kann und leicht montiert werden kann.

Erfindungsgemäß wird die Aufgabe durch einen Geruchsverschluss für einen Bodeneinlauf mit den Merkmalen aus Anspruch 1 gelöst. Vorteilhafte Ausgestaltungen bilden die Gegenstände der Unteransprüche.

Der erfindungsgemäße Geruchsverschluss ist für einen Bodeneinlauf vorgesehen. Der Geruchsverschluss besitzt einen Einlauf und einen Überlaufbehälter, der einen Überlaufrand aufweist. Der Einlauf taucht in den Überlaufbehälter zur Bildung einer Wasservorlage ein. Erfindungsgemäß ist der Überlaufbehälter an dem Einlauf lösbar befestigt. Die lösbare Befestigung des Überlaufbehälters an dem Einlauf bedeutet, dass der Einlauf in dem Bodeneinlauf, beispielsweise mit seinem Einlauftopf gehalten ist und der Überlaufbehälter an dem so gehaltenen Einlauf befestigt ist. Hierdurch wird die Möglichkeit geschaffen, eine über den Einlauf in den Überlaufbehälter strömendes Fluid strömungstechnisch günstig aus dem Einlauf in den Überlaufbehälter einzuleiten, sodass eine Änderung im Strömungswiderstand gering gehalten werden kann.

Erfindungsgemäß ist vorgesehen, dass der Einlauf an seiner Längsseite einen abstehenden Verriegelungsstift aufweist. Über den Verriegelungsstift kann der Überlaufbehälter mit einer entsprechenden Ausnehmung an der Längsseite an dem Einlauf eingehängt werden. Über eine entsprechende Verriegelungseinrichtung kann der Überlaufbehälter an dem Einlauf arretiert werden, damit diese bei einem Ein- und Ausbau eine gut handhabbare Einheit bilden.

In einer bevorzugten Ausgestaltung besitzt der Einlauf einen rechteckigen Querschnitt, der sich in Richtung zu dem Überlaufbehälter hin verjüngt. Die Richtung zu dem Überlaufbehälter hin entspricht dabei der Strömungsrichtung der Flüssigkeit in den Geruchsverschluss hinein. Der sich verjüngende Querschnitt erhöht gerade bei großen Flüssigkeitsmengen die Strömungsgeschwindigkeit und den Übertritt in den Überlaufbehälter.

Im Hinblick auf das große Schluckvermögen besteht eine besonders bevorzugte Ausgestaltung darin, den Überlaufbehälter derart an dem Einlauf zu befestigen, dass der Einlauf außermittig in den Überlaufbehälter mündet. Durch diese Ausgestaltung wird der Überlaufbehälter mit seiner Geometrie für das aufzunehmende Fluid ausgenutzt und bildet einen Strömungskanal bis zu dem Überlaufrand.

In einer bevorzugten Ausgestaltung weist der Überlaufbehälter eine V-förmige Wasserschale auf, wobei der Einlauf an einem Schenkel der Wasserschale anliegt. Zweckmäßigerweise ist die Neigung des Einlaufs gegenüber der Vertikalen gleich zu der Neigung eines Schenkels der Wasserschale. Die gleiche Neigung bewirkt idealerweise, dass kein Knick im Strömungskanal vorliegt. Ein Knick im Strömungskanal wäre dadurch gekennzeichnet, dass die Steigung der die Strömung begrenzenden Wände sich sprunghaft ändert. Die Flüssigkeit fließt im Wesentlichen unter Einfluss der Schwerkraft aus dem Einlauf in die V-förmige Wasserschale. Bevorzugt ist der Grund der V-förmigen Wasserschale nicht spitz zulaufend, sondern halb rund abgerundet ausgebildet.

Zur Befestigung des Überlaufbehälters an dem Einlauf sind an dem Einlauf ein oder mehrere abstehende Befestigungsstifte vorgesehen. Die abstehenden Befestigungsstifte sind dabei jeweils mindestens an einer Kurzseite des Einlaufs angeordnet. Zur Befestigung ist vorgesehen, dass der Überlaufbehälter seitliche Ausnehmungen aufweist, die die Befestigungsstifte aufnehmen. Auf diese Weise wird der Überlaufbehälter mit seinen Ausnehmungen an dem oder den Befestigungsstiften eingehängt. Der Vorteil der Verwendung von Befestigungsstiften an dem Einlauf und von Ausnehmungen an dem Überlaufbehälter liegt darin, dass in der Wasservorlage des Überlaufbehälters keine Ausnehmungen oder sonstige Hindernisse vorgesehen sein müssen. Vielmehr kann in dem Bereich der Wasservorlage alles vermieden werden, was ein Ansatzpunkt für unhygienische Ablagerungen sein könnte.

Eine bevorzugte Ausgestaltung des erfindungsgemäßen Geruchsverschlusses wird nachfolgend anhand der Figuren erläutert. Es zeigen:
- Fig. 1a, b: einen Geruchsverschluss im montierten und nicht montierten Zustand,
- Fig. 2: eine Draufsicht auf einen in einen Einlauftopf eingesetzten Geruchsverschluss,
- Fig. 3: einen Schnitt entlang der Linie B-B aus Figur 2,
- Fig. 4: Seitenansichten von rechts und von links sowie eine Vorderansicht und
- Fig. 5: die Draufsicht aus Figur 3 im nicht montierten Zustand.

Figur 1a zeigt einen Einlauf 10 und einen Überlaufbehälter 12. Der Einlauf 10 besitzt einen kreiszylindrischen, topfartig ausgebildeten Halteabschnitt 14, der einen umlaufenden Halterand 16 besitzt. Auf den Halterrand 16 ist ein Dichtmittel 18 mit umlaufender Nut aufgesteckt, um den Einlauf 10 in einem Einlauftopf abzudichten. Der Halteabschnitt 14 besitzt einen ebenen Grund 20, an dem ein kastenförmiger Stutzen 22 angesetzt ist. Der Stutzen 22 besitzt einen rechteckigen Einlauf, dessen freie Fläche sich in Strömungsrichtung verjüngt. Der Stutzen 22 besitzt zwei Längswände 24a, 24b und zwei einander gegenüberliegende Seitenwände 28. Die Seitenwände 28 sind parallel zueinander angeordnet, während die Längswände 24a, b konisch aufeinander zulaufen. Die Seitenwände 28 sind jeweils mit einem abstehenden Befestigungsstift 30 ausgestattet. Die Längsseite 24a trägt einem abstehenden Verriegelungsstift 32.

Der Überlaufbehälter 12 besitzt zwei parallel zueinander verlaufene Seitenwände 34, die jeweils mit einem Vorsprung 36 abschließen. Der Vorsprung 36 bildet an der Seitenwand 34 eine Ausnehmung 38. Der Überlaufbehälter 12 besitzt ferner zwei konisch aufeinander zulaufende Längswände 40a, 40b, die über einen gebogenen Grund 42 miteinander verbunden sind.

Figur 1b zeigt den montierten Zustand, in dem der Überlaufbehälter 12 an dem Einlauf 10 befestigt ist. Hierzu sind die Befestigungsstifte 30 in der Ausnehmung 38 aufgenommen und der Verriegelungsstift 32 über einen an dem Überlaufbehälter vorgesehenen Riegel 44 gesichert. Der Riegel 44 ist schwenkbar an dem Überlaufbehälter angeordnet und kann für ein Ansetzen des Überlaufbehälters an den Einlauf geöffnet werden. Um den Üb erlaufbehälter 12 an dem Einlauf zu sichern, wird der Riegel 44 in die in Figur 1a dargestellte geschlossene Position verschwenkt. Der Riegel 44 besitzt an seinem freien Ende eine Aufnahme 46, die auf dem Verriegelungsstift 32 zu liegen kommt.

Fig. 2 zeigt eine Draufsicht auf einen Einlauftopf 48 mit eingesetztem Geruchsverschluss 50. Der Geruchsverschluss 50 besitzt ein napfförmig ausgebildetes Sieb 52, das gröberes Material aus dem Einlauf und dem Überlaufbehälter fort hält. Der Einlauftopf 48 besitzt eine kreiszylindrische Topfform, mit einen quadratisch angesetzten Flansch 54. Zudem besitzt der Einlauftopf einen Klebeflansch 56, mit dem der Einlauftopf in einen Fußboden eingeklebt werden kann.

Fig. 3 zeigt einen Schnitt entlang der Linie B-B aus Figur 2. Deutlich zu erkennen ist der zylindrische Einlauftopf 48 mit seinem Klebeflansch 56. Zudem besitzt der Einlauftopf 48 ein Ablaufrohr 58, das in dem dargestellten Ausführungsbeispiel nach unten im Boden verläuft. Grundsätzlich kann das Ablaufrohr 58 auch seitlich im Einlauftopf 48 angesetzt sein. Der Geruchsverschluss sitzt mit seinem Halteabschnitt 14 in dem Einlauftopf 48 und ist über die Dichtmittel 18 abgedichtet. Wie in der Schnittdarstellung zu erkennen, liegt die Längswand 24a des Einlaufs flächig an der Seitenwand 40a des Überlaufbehälters 12 an. Die Überlaufkante 60 verläuft horizontal und liegt unterhalb der Befestigungsstifte 30 (nicht dargestellt) und dem Verriegelungsstift 32.

Figur 3 zeigt ebenfalls ein eingehängtes Sieb 52, mit dem Gegenstände aus dem Einlauf und dem Überlaufbehälter fortgehalten werden sollen.

Die Figuren 4a, b und c zeigen den vollständigen Geruchsverschluss bestehend aus Einlauf- und Überlaufbehälter in Ansichten von der Seite und einer Ansicht von vorn.

Figur 4a zeigt eine Seitenansicht auf die Seitenwand 40a des Überlaufbehälters sowie den Befestigungsstift 32 mit dem Riegel 44. Dargestellt ist die verriegelte Position, bei der die Aufnahme 46 auf dem Befestigungsstift 32 vor einem Kopf des Befestigungsstiftes ruht. Deutlich zu erkennen ist auch, dass der Befestigungsstift 32 durch eine Ausnehmung in der Rückwand 40a hervorsteht. Dies bedeutet, der Überlaufbehälter wird aufgesetzt, indem die Befestigungsstifte 32 in die Ausnehmung 38 geschoben werden, wobei der Verriegelungsstift 32 dabei durch eine Durchbrechung 61 in der Rückwand des Überlaufbehälters eintritt.

Fig. 4b zeigt eine Seitenansicht, bei der deutlich wird, dass ein ungefähr V-förmiger Strömungskanal für die eintretende Flüssigkeit existiert. In einem Abschnitt A innerhalb des Einlaufs liegt ein sich verjüngender Querschnitt vor. Nachdem die Flüssigkeit den Abschnitt A verlassen hat, wird sie in einem Abschnitt B um 180° umgelenkt. Aus dem Umlegungsabschnitt B tritt sie in einen Austrittsbereich C. Der Austrittbereich C besitzt einen konstanten Querschnitt.

Fig. 4c zeigt den auf den Einlauf aufgesetzten Überlaufbehälter in einer Ansicht von vorne, in der die eingeschobenen Befestigungsstifte 30 zu erkennen sind.

Fig. 5 zeigt eine Ansicht von oben, bei der der rechteckige Querschnitt des Einlaufs 22 zu erkennen ist. Die Abmessungen des Rechtecks sind beispielsweise so gewählt, dass die Längsseite L ungefähr die doppelte Länge wie die Seitenwand l besitzt. Bei dem erfindungsgemäßen Geruchsverschluss besitzen sowohl der Einlauf eine rechteckige Grundfläche als auch der Überlauf mit seiner V-förmigen Ausgestaltung stets eine rechteckige Grundform, die das Schluckvermögen durch den optimierten Durchflusskanal A, B, C vergrößert.

### Liste der verwendeten Bezugszeichen

- 10: Einlauf
- 12: Überlaufbehälter
- 14: Halteabschnitt
- 16: Halterand
- 18: Dichtmittel
- 20: Grund
- 22: Stutzen
- 24a, b: Längswände
- 28: Seitenwände
- 30: Befestigungsstift
- 32: Verriegelungsstift
- 34: Seitenwand
- 36: Vorsprung
- 38: Ausnehmung
- 40a, b: Längswände
- 42: Grund
- 44: Riegel
- 46: Aufnahme
- 48: Einlauftopf
- 50: Geruchsverschluss
- 52: Sieb
- 54: Flansch
- 56: Klebeflansch
- 58: Ablaufrohr
- 60: Überlaufkante
- 61: Durchbrechung

## Patentansprüche

1. Geruchsverschluss (50) für einen Bodeneinlauf mit einem mindestens eine Längsseite (24a, 24b) aufweisenden Einlauf (10) und einem Überlaufbehälter (12), der einen Überlaufrand (60) aufweist, wobei der Einlauf (10) in den Überlaufbehälter (12) zur Bildung einer Wasservorlage eintaucht, wobei der Überlaufbehälter (12) an dem Einlauf (10) lösbar befestigt ist, **dadurch gekennzeichnet, dass** der Einlauf (10) an seiner Längsseite (24a, 24 b) einen abstehenden Verriegelungsstift (32) aufweist und der Überlaufbehälter (12) an einer Längsseite (40a, 40b) eine Aufnahme (46) für den abstehenden Verriegelungsstift (32) des Einlaufs (10) aufweist und ferner eine Verriegelungseinrichtung vorgesehen ist, die an dem Überlaufbehälter einen schwenkbaren Riegel (44) aufweist, der, um Überlaufbehälter (12) und Einlauf (10) an dem Verriegelungsstift (32) zu arretieren, die Aufnahme (46) an seinem freien Ende aufweist, die in einer geschlossenen Position auf dem Verriegelungsstift zu liegen kommt.

2. Geruchsverschluss (50) nach Anspruch 1, **dadurch gekennzeichnet, dass** der Einlauf (10) einen rechteckigen Querschnitt besitzt, der sich in Richtung zu dem Überlaufbehälter (12) verjüngt.

3. Geruchsverschluss (50) nach Anspruch 1 oder 2, **dadurch gekennzeichnet, dass** der Überlaufbehälter (12) derart an dem Einlauf (10) befestigt ist, dass der Einlauf (10) außermittig in den Überlaufbehälter (12) mündet.

4. Geruchsverschluss (50) nach Anspruch 3, **dadurch gekennzeichnet, dass** der Überlaufbehälter (12) eine V-förmige Wasserschale aufweist, wobei der Einlauf (10) an einem Schenkel der Wasserschale anliegt.

5. Geruchsverschluss (50) nach Anspruch 4, **dadurch gekennzeichnet, dass** eine Neigung des Einlaufs gegenüber der Vertikalen einer Neigung eines der Schenkel der Wasserschale entspricht.

6. Geruchsverschluss (50) nach einem der Ansprüche 1 bis 5, **dadurch gekennzeichnet, dass** der Einlauf (10) mindestens ein Paar Kurzseiten besitzt und an seinen Kurzseiten jeweils mindestens einen abstehenden Befestigungsstift (30) aufweist.

7. Geruchsverschluss (50) nach Anspruch 6, **dadurch gekennzeichnet, dass** der Überlaufbehälter (12) an mindestens einer Seitenwand (34) eine seitliche Ausnehmung (38) aufweist, die die Befestigungsstifte (30) aufnimmt.

## Claims

1. Odor trap (50) for a floor drain with an inlet (10) having at least one longitudinal side (24a, 24b) and an overflow container (12) which has an overflow edge (60), wherein the inlet (10) dips into the overflow container (12) to form a water seal, wherein the overflow container (12) is detachably fastened to the inlet (10), **characterized in that** the inlet (10) has a protruding locking pin (32) on its longitudinal side (24a, 24b) and the overflow container (12) has on a longitudinal side (40a, 40b) a receiving portion (46) for the protruding locking pin (32) of the inlet (10) and further a locking device is provided, which has a pivotable latch (44) on the overflow container, which, in order to lock the overflow container (12) and inlet (10) to the locking pin (32), has the receiving portion (46) at its free end, which in a closed position comes to rest on the locking pin.

2. Odor trap (50) according to claim 1, **characterized in that** the inlet (10) has a rectangular cross-section which tapers in the direction of the overflow container (12).

3. Odor trap (50) according to claim 1 or 2, **characterized in that** the overflow container (12) is fastened to the inlet (10) such that the inlet (10) opens eccentrically into the overflow container (12).

4. Odor trap (50) according to claim 3, **characterized in that** the overflow container (12) has a V-shaped water bowl, wherein the inlet (10) abuts against a leg of the water bowl.

5. Odor trap (50) according to claim 4, **characterized in that** an inclination of the inlet relative to the vertical corresponds to an inclination of one of the legs of the water bowl.

6. Odor trap (50) according to one of claims 1 to 5, **characterized in that** the inlet (10) has at least one pair of short sides and has at least one protruding fastening pin (30) on each of its short sides.

7. Odor trap (50) according to claim 6, **characterized in that** the overflow container (12) has a lateral recess (38) on at least one side wall (34), which receives the fastening pins (30).

## Revendications

1. Siphon (50) pour un avaloir de sol, comprenant une admission (10) présentant au moins un côté longitudinal (24a, 24b) et un réservoir de trop-plein (12) présentant un bord de trop-plein (60), dans lequel l'admission (10) est immergée dans le réservoir de trop-plein (12) pour former une réserve d'eau, dans lequel le réservoir de trop-plein (12) est fixé de façon détachable à l'admission (10), **caractérisé en ce que** l'admission (10) présente une tige de verrouillage saillante (32) sur son côté longitudinal (24a, 24b) et le réservoir de trop-plein (12) présente un logement (46) sur son côté longitudinal (40a, 40b) pour la tige de verrouillage saillante (32) de l'admission (10), et il est également prévu un dispositif de verrouillage présentant un verrou pivotant (44) sur le réservoir de trop-plein, lequel, au niveau de son extrémité libre, présente le logement (46) venant se placer sur la tige de verrouillage dans une position fermée, pour bloquer le réservoir de trop-plein (12) et l'admission (10) au niveau de la tige de verrouillage (32).

2. Siphon (50) selon la revendication 1, **caractérisé en ce que** l'admission (10) possède une section transversale rectangulaire, laquelle s'amincit en direction du réservoir de trop-plein (12).

3. Siphon (50) selon la revendication 1 ou 2, **caractérisé en ce que** le réservoir de trop-plein (12) est fixé de telle façon à l'admission (10), que l'admission (10) débouche de manière excentrée dans le réservoir de trop-plein (12).

4. Siphon (50) selon la revendication 3, **caractérisé en ce que** le réservoir de trop-plein (12) présente un bac à eau en forme de V, dans lequel l'admission (10) s'applique sur une branche du bac à eau.

5. Siphon (50) selon la revendication 4, **caractérisé en ce qu'**une inclinaison de l'admission par rapport à la verticale correspond à une inclinaison de l'une des branches du bac à eau.

6. Siphon (50) selon l'une des revendications 1 à 5, **caractérisé en ce que** l'admission (10) possède au moins une paire de côtés courts et présente respectivement au moins une tige de fixation saillante (30) sur ses côtés courts.

7. Siphon (50) selon la revendication 6, **caractérisé en ce que** le réservoir de trop-plein (12) présente un évidement latéral (38) sur au moins une paroi latérale (34), lequel reçoit les tiges de fixation (30).
